# FASCICULE DE BREVET EUROPEEN

(11) **EP 3 555 374 B1**
(45) Date de publication et mention de la délivrance du brevet: **22.03.2023**
(21) Numéro de dépôt: 17825903.2
(22) Date de dépôt: 13.12.2017
(51) Int. Cl.: E02D 17/13, E02F 3/20

(54) **MACHINE DE FORAGE MUNIE DE QUATRE ORGANES DE FORAGE**
BOHRMASCHINE MIT VIER BOHRKÖRPERN
BORING MACHINE PROVIDED WITH FOUR BORING BODIES

(30) Priorité: 14.12.2016 FR 1662446
(43) Date de publication de la demande: 23.10.2019
(73) Titulaire: Soletanche Freyssinet, 92500 Rueil Malmaison (FR)
(72) Inventeur: BERNASINSKI, Régis, 92500 Rueil Malmaison (FR); RODRIGUEZ, Pascal, 92500 Rueil Malmaison (FR); COUDRY, Michel, 92500 Rueil Malmaison (FR); STEFF DE VERNINAC, Bertrand, 92500 Rueil Malmaison (FR)
(74) Mandataire: Cabinet Beau de Loménie
(86) Numéro de dépôt international: PCT/FR2017/053532
(87) Numéro de publication internationale: WO 2018/109370

(56) Documents cités:
- WO-A2-2012/167170
- CN-Y- 201 428 133
- JP-A- H02 190 516

## Description

### Arrière-plan de l'invention

La présente invention a trait au domaine de réalisation de tranchées dans le sol, notamment en vue de fabriquer des parois moulées pour le soutènement ou pour former des écrans d'étanchéité, des barrettes, ou bien encore pour fabriquer des tranchées par une technique de mélange in situ du sol en place excavé avec un fluide, dite « soil-mixing ».

Elle concerne plus précisément une machine de forage pour réaliser des éléments de parois de grande épaisseur.

Les outillages existants comportent généralement une paire d'organes de coupe où chaque organe de coupe comporte une paire de tambours entraînée en rotation par un moteur hydraulique logé dans chacun des deux tambours. Les tambours sont montés en porte-à-faux sur un support situé à l'extrémité inférieure d'un châssis. Le document JP H02 190516 A divulgue une machine de forage dont les deux portions du châssis peuvent être écartées.

Pour réaliser des tranchées de grande épaisseur, il est connu d'utiliser des tambours présentant des longueurs axiales importantes, de l'ordre de 500 à 1000 mm. On comprend que l'épaisseur est considérée selon la direction axiale des tambours.

Une telle configuration présente toutefois des risques de casse en raison de l'important porte-à-faux des tambours de grande longueur axiale.

En outre, les tambours et le moteur sont généralement portés par un patin central. Dans le cas où les tambours présentent des longueurs axiales importantes, il est nécessaire de prévoir un patin central de grande épaisseur. Un inconvénient est que la zone située sous le patin central ne peut être excavée, ce qui provoque l'apparition d'un grand redan dont la destruction prend du temps et nécessite des outils supplémentaires.

Il est par ailleurs connu que plus les tambours présentent une longueur axiale importante, plus il est difficile de maîtriser la trajectoire de forage, ce qui est un autre inconvénient de la configuration connue.

### Objet et résumé de l'invention

Un but de la présente invention est de proposer une machine de forage permettant de réaliser des forages de grande épaisseur remédiant aux inconvénients précités.

Pour ce faire, l'invention porte sur une machine de forage conformément à la revendication 1.

La machine selon l'invention est donc équipée d'au moins quatre organes de coupe et quatre moteurs, ce qui permet une réduction des efforts subis par les arbres d'entraînement des tambours et une réduction du porte-à-faux.

Cette configuration permet également de réduire l'épaisseur des patins centraux qui portent les paires de moteurs, ce qui a pour effet de créer deux petits merlons qui sont plus faciles à casser et évacuer que l'unique gros merlon qui apparait lors de l'utilisation de la machine antérieure.

Avantageusement, le deuxième organe de forage est apte à tourner par rapport au premier organe de forage. On comprend que le deuxième organe de forage peut tourner dans le même sens ou dans un sens opposé au premier organe de forage.

Par ailleurs, le quatrième organe de forage est avantageusement apte à tourner par rapport au troisième organe de forage. On comprend que le troisième organe de forage peut tourner dans le même sens ou dans un sens opposé au quatrième organe de forage.

Cette inversion du sens de rotation des premier et deuxième moteurs (respectivement des troisième et quatrième moteurs) permet notamment de faciliter le forage de terrains très durs.

En outre, la présence de quatre moteurs, dont le pilotage peut être réalisé de façon indépendante, permet de contrôler plus facilement la trajectoire de forage.

En jouant sur la vitesse de rotation de chacun des moteurs, l'opérateur peut en effet faire tourner la machine dans un plan horizontal, afin de corriger un éventuel vrillage.

Selon l'invention, le dispositif de forage comporte un support qui est monté à l'extrémité inférieure du châssis et qui porte les premier, deuxième, troisième, quatrième organes de forage, ainsi que les premier, deuxième, troisième et quatrième moteurs.

Selon une variante, le support est monté de façon amovible au châssis.

De préférence, mais non nécessairement, chaque organe de forage est monté rotatif sur un patin qui est lui-même monté à un dispositif de support connecté au châssis. Le patin peut être monté de façon détachable au support, par exemple par un système de couplage latéral en queue d'aronde.

De façon préférentielle, le support comporte une plaque à laquelle sont montés les premier, deuxième, troisième, et quatrième organes de forage, ainsi que les premier, deuxième, troisième et quatrième moteurs.

Selon un mode de réalisation préférentiel, la plaque porte les patins auxquels sont montés rotatifs les organes de forage.

De manière avantageuse, l'ensemble constitué du support et des premier, deuxième, troisième, et quatrième organes de forage, est articulé par rapport à l'extrémité inférieure du châssis. Cette articulation permet d'orienter le dispositif de forage, grâce à quoi on peut facilement corriger la trajectoire de forage.

Selon l'invention, les premier, deuxième, troisième et quatrième axes de rotation s'étendent sensiblement dans un même plan qui est transversal à la direction longitudinale du châssis.

Avantageusement, les premier, deuxième, troisième et quatrième moteurs sont logés respectivement dans les premier, deuxième, troisième et quatrième organes de forage.

Selon un mode de réalisation préférentiel, les premier, deuxième, troisième et quatrième organes de forage comportent respectivement des premier, deuxième, troisième et quatrième paires de tambours, les premier, deuxième, troisième et quatrième paries de tambours étant munies respectivement des première, deuxième, troisième et quatrième séries de dents de coupe.

Avantageusement, les premier et deuxième axes de rotation sont coaxiaux, et les troisième et quatrième axes de rotation sont coaxiaux.

Selon un autre mode de réalisation avantageux, le diamètre des deuxième et quatrième organes de forage est supérieur au diamètre des premier et troisième organes de forage.

Cet agencement particulier permet de forer une tranchée dont la section horizontale présente une forme sensiblement trapézoïdale. Un intérêt est de pouvoir réaliser facilement une paroi curviligne, notamment circulaire, par exemple une paroi moulée circulaire, constituée d'une succession de panneaux trapézoïdaux.

De préférence, la distance entre les deuxième et quatrième axes de rotation est supérieure à la distance entre les premier et troisième axes de rotation. Un intérêt est de faciliter le positionnement des deuxième et quatrième organes de forage dont les diamètres sont supérieurs aux premier et troisième organes de forage.

Encore de préférence, les hauteurs radiales des dents des deuxième et quatrième séries de dents sont supérieures aux hauteurs radiales des dents des première et troisième séries de dents.

Un intérêt est d'affiner la forme trapézoïdale de la section horizontale de la tranchée, ce qui a pour effet d'améliorer la forme circulaire de la paroi.

A titre d'exemple non limitatif, la machine selon l'invention pourra être utilisée pour exécuter deux forages primaires distants l'un de l'autre afin de réaliser deux panneaux primaires trapézoïdaux, avant d'exécuter un forage secondaire entre les deux panneaux primaires de façon à réaliser un panneau secondaire joignant les panneaux primaires, et ainsi de suite jusqu'à obtenir la paroi circulaire.

Avantageusement, le premier organe de forage comporte un premier et un deuxième tambours, tandis que le deuxième organe de forage comporte un troisième et quatrième tambours, et la distance minimale entre les deuxième et troisième tambours, considérée selon une direction parallèle au premier axe de rotation, est inférieure à 5 cm.

Cette faible distance entre les deuxième et troisième tambours permet d'éviter l'apparition d'un merlon important entre les premier et deuxième organes de forage.

Selon un autre aspect avantageux, la machine selon l'invention comprend en outre un organe de commande pour commander les premier, deuxième, troisième et quatrième moteurs indépendamment les uns des autres.

L'invention permet donc de commander les premier, deuxième, troisième et quatrième organes de forage indépendamment les uns des autres. Un intérêt est d'adapter le fonctionnement de la machine à la configuration du sol situé sous le front de coupe constitué par les quatre organes de forage. On conçoit en effet que le sol n'est généralement pas homogène sur toute la surface du front de coupe compte tenu de la surface importante du front de coupe de la machine selon l'invention. L'invention permet de s'adapter à une éventuelle inhomogénéité du sol sous le front de coupe en commandant de manière séparée chacun des organes de forage.

Un autre intérêt est de pouvoir modifier la position du dispositif de forage et du châssis dans la tranchée au cours du forage, ce qui permet de corriger une éventuelle déviation de trajectoire de forage.

Encore un autre intérêt est de répartir l'effet de coupe sur le dispositif de forage.

De préférence, l'organe de commande est configuré pour commander les vitesses de rotation et/ou les sens de rotation des premier, deuxième, troisième et quatrième moteurs, indépendamment les uns des autres.

Aussi, de multiples combinaisons de fonctionnement sont rendues possibles. Il est ainsi possible de déplacer le dispositif de forage en translation dans un plan horizontal, ou bien le faire pivoter dans un sens ou dans l'autre autour d'un axe vertical.

Avantageusement, les premier, deuxième, troisième et quatrième moteurs sont hydrauliques, et l'organe de commande est configuré pour ajuster la puissance hydraulique fournie à chacun des premier, deuxième, troisième et quatrième moteurs.

Encore avantageusement, la machine de forage selon l'invention comporte en outre au moins un premier circuit hydraulique, ledit premier circuit hydraulique comportant :
- une première pompe hydraulique principale ;
- un premier organe de distribution relié à la première pompe hydraulique principale, le premier organe de distribution alimentant un premier groupe de deux moteurs pris parmi les premier, deuxième, troisième et quatrième moteurs.
De façon préférentielle, le dispositif de forage comporte le premier organe de distribution. Selon une variante, le premier organe de distribution pourrait être disposé dans le châssis.

On comprend donc que le premier organe de distribution est préférentiellement prévu pour être situé à l'extrémité inférieure du châssis, à proximité des organes de forage.

Un intérêt est de ne pas augmenter le nombre de flexibles hydrauliques, et donc de pouvoir monter le dispositif de forage selon l'invention sur un châssis classique initialement prévu pour deux organes de forage.

Un autre intérêt est que le pilotage des débits près des moteurs est plus réactif, puisqu'il n'est en particulier pas tributaire de la déformation des flexibles hydrauliques sous pression, ainsi que des pertes de charge en amont.

Selon un premier mode de réalisation, le premier organe de distribution comporte
- un premier moteur hydraulique principal alimenté par la première pompe hydraulique principale,
- une première pompe hydraulique secondaire, actionnée par ledit premier moteur hydraulique principal, la première pompe hydraulique secondaire alimentant l'un des deux moteurs du premier groupe;
- une deuxième pompe hydraulique secondaire, actionnée par ledit premier moteur hydraulique principal, la deuxième pompe hydraulique secondaire alimentant l'autre des deux moteurs du premier groupe.

Selon un deuxième mode de réalisation, le premier organe de distribution comporte une première jonction hydraulique reliée à la première pompe hydraulique principale et à au moins l'un des moteurs du premier groupe, et une deuxième jonction hydraulique reliée à la première pompe hydraulique principale et à au moins l'autre des moteurs du premier groupe.

Avantageusement, la machine de forage selon l'invention comporte en outre un deuxième circuit hydraulique relié à l'organe de commande, le deuxième circuit hydraulique étant distinct du premier circuit hydraulique et comportant :
- une deuxième pompe hydraulique principale ;
- un deuxième organe de distribution relié à la deuxième pompe hydraulique principale, le deuxième organe de distribution alimentant un deuxième groupe de deux moteurs pris parmi les premier, deuxième, troisième et quatrième moteurs, le deuxième groupe étant différent du premier groupe.
De façon préférentielle, le dispositif de forage comporte le deuxième organe de distribution. Selon une variante, le deuxième organe de distribution peut être disposé dans le châssis.

Selon un premier exemple de réalisation, ladite machine de forage est une fraise, et les premier, deuxième, troisième et quatrième organes de forage comportent des outils de coupe.

Selon un deuxième exemple de réalisation, ladite machine est une machine de forage et mélangeage, et les premier, deuxième, troisième et quatrième organes de forage comportent des outils de mélange.

De préférence, selon le deuxième exemple de réalisation, le châssis est constitué d'une barre longitudinale, et ladite machine comporte en outre un mât et un chariot mobile le long du mât, le chariot étant fixé à la barre longitudinale.

Aussi, la machine de forage selon l'invention pourra avantageusement être utilisée pour mettre en oeuvre un procédé de mélange de sol excavé *in situ* avec un liant, également appelé procédé de « soil-mixing » en anglais.

L'invention porte également sur un procédé de réalisation d'une paroi moulée dans un sol à l'aide d'une machine de forage selon l'invention.

L'invention porte enfin sur un procédé de réalisation d'une paroi moulée circulaire à l'aide d'une machine de forage selon l'invention. Pour ce faire, on utilise la variante du dispositif de forage présentée ci-dessus dans laquelle le diamètre des deuxième et quatrième organes de forage est supérieur au diamètre des premier et troisième organes de forage.

### Brève description des dessins

L'invention sera mieux comprise à la lecture de la description qui suit de modes de réalisation de l'invention donnés à titre d'exemples non limitatifs, en référence aux dessins annexés sur lesquels :
- la figure **1** est une vue en perspective d'un exemple de réalisation de la machine de forage selon l'invention, munie d'un dispositif de forage selon un premier mode de réalisation ;
- la figure **2** illustre le dispositif de forage de la machine de la figure **1****,** en vue de côté ;
- la figure **3** illustre le dispositif de forage de la machine de la figure **1****,** en vue de face ;
- la figure **4** illustre le dispositif de forage de la machine de la figure **1****,** en vue de dessous ;
- la figure **5** illustre une variante de la machine de forage de la figure **1** où le dispositif de forage est monté de façon amovible et pivotant par rapport au châssis ;
- la figure **6** illustre une variante du dispositif de forage de la figure **4****,** dans laquelle les diamètres des deuxième et quatrième organes de forage sont supérieures à ceux des premier et troisième organes de forage ;
- la figure **7** illustre schématique une paroi moulée circulaire réalisée avec la machine de forage équipée du dispositif de forage de la figure **6** ;
- la figure **8** schématise l'organe de commande pour commander le dispositif de forage ;
- la figure **9** illustre un premier mode de réalisation d'un circuit hydraulique destiné à commander le dispositif de forage de la machine de la figure **1** ;
- la figure **10** illustre un second mode de réalisation d'un circuit hydraulique destiné à commander le dispositif de forage de la machine de la figure **1** ; et
- la figure **11** illustre un autre exemple de machine de forage selon l'invention, qui a la capacité de mélanger le sol excavé avec un liant.

### Description détaillée de l'invention

A l'aide des figures **1** à **4****,** on va décrire un premier mode de réalisation d'une machine de forage **10,** en l'espèce une fraise, pour réaliser une tranchée **T** dans un sol **S.** La machine de forage **10** comporte un châssis **12** qui s'étend selon une direction longitudinale **A.** Dans cet exemple, la direction longitudinale **A** est une direction verticale. Le châssis **12** présente une extrémité inférieure **12a,** ainsi qu'une extrémité supérieure **12b** qui est reliée à une paire de câbles de sustentation **14.** De façon connue, les câbles de sustentation s'étendent depuis l'extrémité supérieure d'un mât d'un porteur, non illustré ici.

La machine de forage **10** selon l'invention comporte en outre un dispositif de forage **20** qui est monté à l'extrémité inférieure **12**a du châssis **12.**

Dans l'exemple de la figure **1****,** le dispositif de forage **20** est monté à l'extrémité inférieure **12a** du châssis **12** de manière amovible. Le système de montage amovible sera décrit plus en détail ci-dessous.

Toutefois, sans sortir du cadre de la présente invention, le dispositif de forage pourrait former une seule pièce avec le châssis **12.**

Conformément à l'invention, la machine de forage **10** comporte quatre organes de forage rotatifs.

Plus précisément, le dispositif de forage comporte un premier organe de forage **30,** qui est rotatif autour d'un premier axe de rotation **X1.** Comme on le comprend à l'aide des figures **1** à **3****,** le premier axe de rotation **X1** est transversal à la direction longitudinale **A** du châssis **12.**

Le dispositif de forage **20** comporte en outre un premier moteur **32** qui est configuré pour entraîner en rotation le premier organe de forage **30** autour du premier axe de rotation **X1.** Dans l'exemple illustré, le premier moteur **32** est logé dans le premier organe de forage **30.** Dans cet exemple, le moteur **32** est un moteur hydraulique alimenté par un circuit hydraulique qui sera décrit plus en détail ci-dessous.

Dans ce mode de réalisation, le premier organe de forage comporte un première paire de tambours comprenant un premier tambour **34a** et un deuxième tambour **34b** qui sont munis d'une première série de dents de coupe **36.** On constate dans l'exemple des figures **1** à **3** que les dents de coupe **36** de la première série présentent la même hauteur radiale.

Le dispositif de forage **20** comporte en outre un support **40,** qui, dans cet exemple non limitatif, présente la forme d'une plaque **41.** Le premier organe de forage **20** est porté par le support, et plus précisément, dans cet exemple, par la plaque **41.** Plus précisément, les premier et deuxième tambours **34a, 34b,** ainsi que le moteur **32** sont tenus par un premier patin **38** monté à la plaque **41** du support tout en s'étendant transversalement par rapport au premier axe de rotation **X1.**

Le dispositif de forage **20** comporte par ailleurs un deuxième organe de forage **50** qui est rotatif autour d'un deuxième axe de rotation **X2,** le deuxième axe de rotation **X2** étant fixe par rapport au premier axe de rotation **X1.** Dans ce mode de réalisation, les premier et deuxième axes de rotation **X1**, **X2** sont coaxiaux.

En outre, le deuxième organe de forage **50** est apte à tourner par rapport au premier organe de forage **30.** Par conséquent, les premier et deuxième organes de forage **30,50** peuvent tourner dans le même sens, dans des sens opposés, et à des vitesses identiques ou différentes.

Le deuxième organe de forage comporte une deuxième paire de tambours **52** qui comprend un troisième et un quatrième tambours **54a, 54b.**

Les troisième et quatrième tambours **54a,54b,** sont munis d'une deuxième série de dents de coupe **56.** Dans cet exemple, les dents de coupe **56** de la deuxième série présentent la même hauteur radiale que les dents de coupe **36** de la première série.

Le deuxième organe de forage **50** comporte en outre un deuxième moteur **52** configuré pour entraîner en rotation le deuxième organe de forage **50** autour du deuxième axe de rotation **X2.**

A l'instar du premier organe de forage **30,** le deuxième moteur **52** est également logé dans le deuxième organe de forage **50.** Le deuxième moteur **52** est un moteur hydraulique qui est alimenté par un circuit hydraulique qui sera décrit plus en détail ci-dessous.

Tout comme le premier organe de forage **20,** le deuxième organe de forage est porté par le support **40,** et plus précisément, dans cet exemple, par la plaque **41.**

Le deuxième moteur **52,** ainsi que les troisième et quatrième tambours **54a, 54b,** sont tenus par un deuxième patin **58,** monté au support **40** et qui s'étend transversalement par rapport au deuxième axe de rotation **X2.** On comprend également que les premier et deuxième patins **38,58** sont fixes l'un par rapport à l'autre.

Dans l'exemple de la figure **4****,** qui illustre le dispositif de forage **20** de la figure **2** en vue de dessous, la distance minimale **d** entre les deuxième et troisième tambours **34b, 54a,** considéré selon une direction parallèle au premier axe de rotation **X1,** est inférieure à 5 cm. Cette distance minimale **d** est prise entre les dents de coupe inclinées **36a** et **56a** des première et deuxième séries de dents.

Le dispositif de forage comporte en outre un troisième organe de forage **60** qui est rotatif autour d'un troisième axe de rotation **X3,** lequel est distant et parallèle au premier axe de rotation **X1,** comme cela est illustré en figure **4****.** On conçoit que les premier et troisième axes de rotation **X1, X3** s'étendent dans un premier plan **P1** qui est orthogonal à la direction longitudinale **A** du châssis **12.**

Le troisième organe de forage **60** est apte à tourner par rapport aux premier et deuxième organes de forage **30,50,** dans le même sens ou dans des sens opposés.

Pour ce faire, le troisième organe de forage **60** est entraîné en rotation autour du troisième axe de rotation **X3** par un troisième moteur **62.** Ce troisième moteur **62** est logé dans le troisième organe de forage **60** et est destiné à entraîner en rotation la troisième paire de tambours **64.** La troisième paire de tambours **64** est également montée à la plaque **41** du support **40** par l'intermédiaire d'un troisième patin **68,** similaire au premier patin

Les tambours de la troisième paire **64** sont munies d'une troisième série de dents de coupe **66** qui présentent, dans cet exemple, la même hauteur radiale que les dents de coupe des première et deuxième séries.

Le dispositif de forage comporte ensuite un quatrième organe de forage **70,** qui est rotatif autour d'un quatrième axe de rotation **X4.** Les troisième et quatrième axes de rotation **X3, X4** sont coaxiaux. Le quatrième axe de rotation **X4** est fixe par rapport aux premier, deuxième et troisième axes de rotation **X1, X2, X3.** Par ailleurs, les deuxième et quatrième axes de rotation **X2, X4** s'étendent dans un deuxième plan **P2** qui est orthogonal à la direction longitudinale **A** du châssis, qui est ici vertical. Dans l'exemple des figures **1** à **4****,** les premier et deuxièmes plans **P1, P2** sont coplanaires. Selon l'invention, les premier, deuxième, troisième et quatrième axes de rotation **X1, X2, X3** et **X4** s'étendent dans un même plan **Q.**

Le quatrième organe de forage **70** est apte à tourner par rapport aux premier, deuxième et troisième organes de forage.

Le dispositif de forage **20** comporte en outre un quatrième moteur **72** configuré pour entraîner en rotation le quatrième organe de forage **70** autour du quatrième axe de rotation. Ce quatrième moteur **72** est logé dans le quatrième organe de forage, et est alimenté par le circuit hydraulique qui sera décrit ci-dessous. Le quatrième organe de forage **70** comporte une quatrième paire de tambours **74** qui est munie d'une quatrième série de dents de coupe **76.** La hauteur radiale des dents de coupe de la quatrième série est, dans cet exemple, égale à celle des dents des première, deuxième et troisième séries.

Le quatrième organe de forage **70** est également porté par le support **40,** et plus précisément, dans cet exemple, par la plaque **41.** Plus précisément, la quatrième paire de tambours ainsi que le quatrième moteur **72** sont tenus par un quatrième patin **78** monté à la plaque **41** du support et qui s'étend transversalement par rapport au quatrième axe de rotation **X4.**

On comprend donc que le support **40,** monté à l'extrémité inférieure **12**a du châssis **12,** porte les premier, deuxième, troisième, et quatrième organes de forage **30,50,60,70,** ainsi que les premier, deuxième, troisième et quatrième moteurs **32,52,62,72.**

Par ailleurs, les premier, deuxième, troisième, et quatrième organes de forage **30,50,60,70,** ainsi que les premier, deuxième, troisième et quatrième moteurs **32,52,62,72** sont montés à la plaque **41.**

Les premier, deuxième, troisième et quatrième organes de forage **30,50,60,70** sont préférentiellement montés à la plaque **41** de façon amovible. Pour ce faire, le support **40** du dispositif de forage comporte un système de type queue d'aronde (non représenté ici) permettant de monter les organes de forage latéralement, c'est-à-dire selon une direction parallèle au premier axe de rotation **X1.**

Par ailleurs l'ensemble **E** constitué du support **40** et des premier, deuxième, troisième et quatrième organes de forage **30,50,60,70** est articulé par rapport à l'extrémité inférieur **12a** du châssis. Pour ce faire, et comme illustré en figure **5****,** le châssis comporte en son extrémité inférieure **12a** une bride de fixation **90** qui relié au corps **12**c du châssis via une articulation **92** en liaison pivot autour d'un axe de pivotement **Y** qui est orthogonal à la direction longitudinale **A** et au premier axe de rotation **X1.** Dans cet exemple, le pivotement est réalisé à l'aide d'un vérin **94** disposé entre le corps **12c** du châssis et la bride de fixation **90.**

On constate également sur cette figure **5** que la machine de forage comporte des moyens démontables de solidarisation **99** pour permettre un montage démontable du dispositif de forage **20** à la bride de fixation **90.**

Les moyens démontables de solidarisations **99** sont par exemple ceux décrits dans FR 2 856 088.

Sur la figure **6****,** on a illustré un autre mode de réalisation du dispositif de forage **20'** selon l'invention qui permet de réaliser des tranchées de forme sensiblement trapézoïdale, ou à tout le moins de forme non rectangulaire.

Le dispositif de forage **20'** illustré en figure **6** se distingue du dispositif de forage **20** de la figure **4** par le fait que les diamètres **D2, D4** des deuxième et quatrième organes de forage **50,70** sont supérieurs aux diamètres **D1,D3** des premier et troisième organes de forage **30,70.**

Cette différence de diamètre est obtenue par le fait que les hauteurs radiales **H2, H4** des dents des deuxième et quatrième séries de dents **56',76'** sont supérieures aux hauteurs radiales **H1,H3** des premier et troisième séries de dents **36',66'.** Autrement dit, dans cet exemple, les diamètres des tambours des quatre organes de forage sont identiques, tandis que les hauteurs radiales des dents de coupe des deuxième et quatrième organes de forage sont supérieures aux hauteurs radiales des premier et troisième organes de forage. Selon une variante non illustrée, les diamètres des tambours des deuxième et quatrième organes de forage pourraient être différents de ceux des tambours des premier et troisième organes de forage.

On constate également que, dans cet exemple, les premier et deuxième axes de rotation **X1,X2** ne sont pas coaxiaux. De même, les troisième et quatrième axes de rotation **X3,X4** ne sont pas coaxiaux.

La configuration avantageuse du dispositif de forage **20'** permet de réaliser une tranchée **T',** illustrée en figure **7****,** de forme sensiblement trapézoïdale. La juxtaposition de tranchées **T'** permet de réaliser aisément une paroi continue, par exemple une paroi moulée **C,** ayant une forme sensiblement circulaire ou annulaire.

La machine de forage **10** comporte en outre un organe de commande **100** pour commander les premier, deuxième, troisième et quatrième moteurs **32,52,62,72** indépendamment les uns des autres. En particulier, l'organe de commande **100** est configuré pour commander les vitesses de rotation et/ou les sens de rotation des premier, deuxième, troisième et quatrième moteurs **32,52,62,72** indépendamment les uns des autres.

Pour ce faire, l'organe de commande **100** est configuré pour ajuster le puissance hydraulique fournie à chacun des premier, deuxième, troisième et quatrième moteurs hydrauliques **32,52,62,72.**

L'organe de commande **100** comporte au moins un premier circuit hydraulique **110** qui comporte :
- une première pompe hydraulique principale **112** ;
- un premier organe de distribution **114** qui alimente un premier groupe de moteurs constitué, dans cet exemple, par les premier et deuxième moteurs hydrauliques **32, 52.**

Comme on le comprend à l'aide de la figure **9****,** le dispositif de forage **20** comporte le premier organe de distribution **114.**

Autrement dit, le dispositif de forage inclut à la fois les premier et deuxième moteurs hydrauliques **32,52,** ainsi que le premier organe de distribution **114.**

Le premier organe de distribution **114** comporte :
- un premier moteur hydraulique principal **116** qui est alimenté par la première pompe hydraulique principale **112** ;
- une première pompe hydraulique secondaire **118** actionnée par le premier moteur hydraulique principal **116,** la première pompe hydraulique secondaire **118** alimentant le premier moteur hydraulique **32** ; et
- une deuxième pompe hydraulique secondaire **120,** actionnée par le premier moteur hydraulique principal **116,** la deuxième pompe hydraulique secondaire **120** alimentant le deuxième moteur hydraulique **52.**

La machine de forage comporte en outre un deuxième circuit hydraulique **130** qui comporte :
- une deuxième pompe hydraulique principale **132 ;** et
- un deuxième organe de distribution **134** qui est relié à la deuxième pompe hydraulique principale **132,** le deuxième organe de distribution **134** alimentant un deuxième groupe de moteurs constitué par les troisième et quatrième moteurs hydrauliques **62,72.**

Là encore, le dispositif de forage **20** comporte à la fois les troisième et quatrième moteurs hydrauliques **62,72** ainsi que le deuxième organe de distribution **134.**

On comprend donc que les premier et deuxième circuits hydrauliques **110,130** constituent deux circuits hydrauliques séparés pour alimenter les moteurs de la machine de forage. Le premier circuit hydraulique alimente les premier et deuxième moteurs hydrauliques **32,52,** tandis que le deuxième circuit hydraulique alimente les troisième et quatrième moteurs **62,72.** Les deux circuits hydrauliques sont indépendants.

Lors de la mise en service de la machine de forage, le fonctionnement du premier mode de réalisation de la figure **9** sera décrit ci-après, en référence au premier circuit hydraulique.

Lors de la mise en service de la machine de forage, la première pompe hydraulique principale **112** débite de préférence à son maximum. Le premier moteur hydraulique principal **116,** qui entraîne les première et deuxième pompes hydrauliques secondaires **118,120** a ainsi la vitesse de rotation maximale. La cylindrée des deux pompes hydrauliques secondaires **118,120** est à zéro. Il n'y a donc pas de débit dans les circuits fermés, ces derniers étant gavés, et les moteurs hydrauliques ne tournent pas. Pour faire tourner l'un des moteurs, il convient de changer la cylindrée de la pompe hydraulique secondaire associée.

A titre d'exemple, pour avoir la même vitesse de rotation des premier et deuxième moteurs hydrauliques **32,52,** on fait varier la cylindrée des première et deuxième pompes hydrauliques secondaires suivant la même consigne. Pour faire tourner un moteur en arrière, on inverse le sens de pilotage de la pompe hydraulique secondaire du circuit concerné. Il est ainsi possible de piloter indépendamment l'un de l'autre les premier et deuxième moteurs **32,52** en avant ou en arrière et avec la vitesse de rotation souhaitée. Par exemple, la puissance peut être transférée sur le moteur qui demande le plus de pression. Le deuxième circuit hydraulique fonctionne de la même façon, indépendamment du premier circuit hydraulique, ce qui permet également de piloter les troisième et quatrième moteurs hydrauliques **62,72** indépendamment l'un de l'autre, et également indépendamment des premier et deuxième moteurs hydrauliques.

La figure **10** illustre un deuxième mode de réalisation des premier et deuxième circuits hydrauliques **1100,1300.** Le premier circuit hydraulique **1100** comporte :
- une première pompe hydraulique principale **1120** ; et
- un premier organe de distribution **1140** qui comporte une première jonction hydraulique **1150** qui est reliée à la première pompe hydraulique principale **1120** et au premier moteur hydraulique **32,** et une deuxième jonction hydraulique **1170** qui est reliée à la première pompe hydraulique principale **1120** et au deuxième moteur hydraulique **52.**

Là aussi, dans ce deuxième mode de réalisation, le dispositif de forage comporte le premier organe de distribution.

Le premier circuit hydraulique comporte en outre un premier distributeur proportionnel **1180** qui est disposé entre le premier organe de distribution **1140** et le premier moteur hydraulique **32,** et un deuxième distributeur proportionnel **1190** disposé entre le deuxième moteur hydraulique **52** et le premier organe de distribution **1140.** La répartition des débits entre les premier et deuxième moteurs hydrauliques est réalisée par les deux distributeurs proportionnels **1180,1190.** Chacun des distributeurs proportionnels a pour fonction de régler la vitesse et le sens de rotation des moteurs hydrauliques. Il peut prendre tout le débit de la pompe hydraulique principale **1120.**Le deuxième circuit hydraulique **1300** qui alimente les troisième et quatrième moteurs **62,72** est identique au premier circuit **1100.** Le deuxième circuit hydraulique comporte :
- une deuxième pompe hydraulique principale **1320** ;
- un deuxième organe de distribution **1340** relié à la deuxième pompe hydraulique principale **1320,** le deuxième organe de distribution **1340** alimentant un deuxième groupe de deux moteurs constitué des troisième et quatrième moteurs **62,72.** Ce deuxième groupe étant différent du premier groupe et le dispositif de forage **20** comportant le deuxième organe de distribution **1340.**

Sur la figure **11****,** on a illustré une machine de forage selon l'invention qui est une machine de forage et de mélangeage **300.** La machine de forage et de mélangeage **300** comporte un châssis **312** constitué d'une barre longitudinale **313,** généralement appelée Kelly. La machine **300** comporte en outre un mât **315** et un chariot **317** mobile le long du mât, le chariot étant fixé à la barre longitudinale pour permettre le déplacement de la barre longitudinale. La machine **300** comporte en outre un dispositif de forage **320,** porté par l'extrémité inférieure **312a** de la barre longitudinale. Le dispositif de forage **320** est similaire au dispositif de forage **20** décrit ci-dessus à ceci près que les dents de coupe sont des pales de coupe et de mélange pour couper et mélanger le sol. De telles pales sont connues par ailleurs et ne seront pas décrites en détail ici.

## Revendications

1. Machine de forage (10,300) pour réaliser une tranchée (T) dans un sol (S), comprenant un châssis (12,312) qui s'étend selon une direction longitudinale (A), ledit châssis (12,312) ayant une extrémité inférieure (12a,312a), la machine de forage comportant un dispositif de forage (20,320) monté à l'extrémité inférieure (12a,312a) du châssis (12,312), le dispositif de forage (20,320) comportant :
- un premier organe de forage (30) rotatif autour d'un premier axe de rotation (X1), le premier axe de rotation (X1) étant transversal à la direction longitudinale (A) du châssis (12) ;
- un premier moteur (32) configuré pour entraîner en rotation le premier organe de forage (30) autour du premier axe de rotation (X1) ;
- un deuxième organe de forage (50) rotatif autour d'un deuxième axe de rotation (X2), le deuxième axe de rotation (X2) étant fixe par rapport au premier axe de rotation (X1) ;
- un deuxième moteur (52) configuré pour entraîner en rotation le deuxième organe de forage autour du deuxième axe de rotation (X2) ;
- un troisième organe de forage (60) rotatif autour d'un troisième axe de rotation (X3), le troisième axe de rotation (X3) étant distant et parallèle au premier axe de rotation (X1) ;
- un troisième moteur (62) configuré pour entraîner en rotation le troisième organe de forage (60) autour du troisième axe de rotation (X3) ;
- un quatrième organe de forage (70) rotatif autour d'un quatrième axe de rotation (X4), le quatrième axe de rotation étant fixe par rapport aux premier, deuxième et troisième axes de rotation (X1,X2,X3) ; et
- un quatrième moteur (74) configuré pour entraîner en rotation le quatrième organe de forage (70) autour du quatrième axe de rotation (74), les premier, deuxième, troisième et quatrième axes de rotation (X1,X2,X3,X4) s'étendant sensiblement dans un même plan (Q) qui est transversal à la direction longitudinale du châssis ; et
- un support (40) qui est monté à l'extrémité inférieure du châssis et qui porte les premier, deuxième, troisième, quatrième organes de forage (30,50,60,70), ainsi que les premier, deuxième, troisième et quatrième moteurs (32,52,62,72).

2. Machine de forage selon la revendication 1, **caractérisée en ce que** le deuxième organe de forage (50) est apte à tourner par rapport au premier organe de forage (30).

3. Machine de forage selon la revendication 1 ou 2, **caractérisée en ce que** le quatrième organe de forage (70) est apte à tourner par rapport au troisième organe de forage (60).

4. Machine de forage selon l'une quelconque des revendications 1 à 3, dans laquelle le support comporte une plaque (41) à laquelle sont montés les premier, deuxième, troisième, et quatrième organes de forage, ainsi que les premier, deuxième, troisième et quatrième moteurs.

5. Machine de forage selon l'une quelconque des revendications précédentes, dans laquelle les premier, deuxième, troisième et quatrième moteurs (32,52,62,72) sont logés respectivement dans les premier, deuxième, troisième et quatrième organes de forage (30,50,60,70).

6. Machine de forage selon l'une quelconque des revendications précédentes, dans laquelle les premier, deuxième, troisième et quatrième organes de forage comportent respectivement des premier, deuxième, troisième et quatrième paires de tambours (34,54,64,74), les premier, deuxième, troisième et quatrième paires de tambours étant munies respectivement des première, deuxième, troisième et quatrième séries de dents de coupe (36,56,66,76).

7. Machine de forage selon l'une quelconque des revendications précédentes, dans laquelle les premier et deuxième axes de rotation (X1,X2) sont coaxiaux, et dans laquelle les troisième et quatrième axes de rotation (X3,X4) sont coaxiaux.

8. Machine de forage selon l'une quelconque des revendications 1 à 7, dans laquelle les diamètres (D3,D4) des deuxième et quatrième organes de forage (50,70) sont supérieurs aux diamètres (D1,D3) des premier et troisième organes de forage (30,60).

9. Machine de forage selon la revendication 8, dans laquelle la distance entre les deuxième et quatrième axes de rotation (X2,X4) est supérieure à la distance entre les premier et troisième axes de rotation (X1,X3).

10. Machine de forage selon la revendication 6 et l'une quelconque des revendications 8 et 9, dans laquelle les hauteurs radiales des dents des deuxième et quatrième séries de dents sont supérieures aux hauteurs radiales des dents des première et troisième séries de dents.

11. Machine de forage selon l'une quelconque des revendications précédentes, dans laquelle le premier organe de forage (30) comporte un premier et un deuxième tambours (34a,34b), tandis que le deuxième organe de forage (50) comporte un troisième et quatrième tambours (54a,54b), et dans laquelle la distance (d) minimale entre les deuxième et troisième tambours (34b,54a), considérée selon une direction parallèle au premier axe de rotation, est inférieure à 5 cm.

12. Machine de forage selon l'une quelconque des revendications précédentes, **caractérisée en ce qu'**elle comprend en outre un organe de commande (100) pour commander les premier, deuxième, troisième et quatrième moteurs indépendamment les uns des autres.

13. Machine de forage selon la revendication 12, **caractérisée en ce que** l'organe de commande (100) est configuré pour commander les vitesses de rotation et/ou les sens de rotation des premier, deuxième, troisième et quatrième moteurs (32,52,62,72), indépendamment les uns des autres.

14. Machine de forage selon la revendication 12 ou 13, **caractérisée en ce que** les premier, deuxième, troisième et quatrième moteurs (32,52,62,72) sont hydrauliques, et **en ce que** l'organe de commande (100) est configuré pour ajuster la puissance hydraulique fournie à chacun des premier, deuxième, troisième et quatrième moteurs.

15. Machine de forage selon la revendication 14, **caractérisée en ce qu'**elle comporte en outre au moins un premier circuit hydraulique (110,1100), ledit premier circuit hydraulique comportant :
- une première pompe hydraulique principale (112,1120) ;
- un premier organe de distribution (114,1140) relié à la première pompe hydraulique principale, le premier organe de distribution (114,1140) alimentant un premier groupe de deux moteurs (32,52) pris parmi les premier, deuxième, troisième et quatrième moteurs.

16. Machine de forage selon la revendication 15, **caractérisée en ce que** le dispositif de forage (20,20') comporte le premier organe de distribution (114,1140).

17. Machine de forage selon la revendication 15 ou 16, dans laquelle le premier organe de distribution (114) comporte :
- un premier moteur hydraulique principal (116) alimenté par la première pompe hydraulique principale (112) ;
- une première pompe hydraulique secondaire (118), actionnée par ledit premier moteur hydraulique principal (116), la première pompe hydraulique secondaire (118) alimentant l'un des deux moteurs du premier groupe ;
- une deuxième pompe hydraulique secondaire (120), actionnée par ledit premier moteur hydraulique principal (116), la deuxième pompe hydraulique secondaire (120) alimentant l'autre des deux moteurs du premier groupe.

18. Machine de forage selon la revendication 15 ou 16, dans laquelle le premier organe de distribution (1140) comporte une première jonction hydraulique (1150) reliée à la première pompe hydraulique principale (1120) et à au moins l'un des moteurs du premier groupe, et une deuxième jonction hydraulique (1170) reliée à la première pompe hydraulique principale (1120) et à au moins l'autre des moteurs du premier groupe.

19. Machine de forage selon l'une quelconque des revendications 15 à 18, **caractérisée en ce qu'**elle comporte en outre un deuxième circuit hydraulique (130, 1300) comportant :
- une deuxième pompe hydraulique principale (132, 1320) ;
- un deuxième organe de distribution (134,1340) relié à la deuxième pompe hydraulique principale (132,1320), le deuxième organe de distribution (134,1340) alimentant un deuxième groupe de deux moteurs (62,72) pris parmi les premier, deuxième, troisième et quatrième moteurs, le deuxième groupe étant différent du premier groupe.

20. Machine de forage selon la revendication 19, **caractérisée en ce que** le dispositif de forage (20) comporte le deuxième organe de distribution (134, 1340).

21. Procédé de réalisation d'une paroi moulée dans un sol à l'aide d'une machine de forage selon l'une quelconque des revendications précédentes.

22. Procédé de réalisation d'une paroi moulée selon la revendication 21, à l'aide d'une machine de forage selon l'une quelconque des revendications 8 à 10, la paroi moulée étant circulaire.

## Patentansprüche

1. Bohrmaschine (10, 300) zur Herstellung eines Grabens (T) in einem Boden (S), umfassend ein Gestell (12, 312), das sich in einer Längsrichtung (A) erstreckt, wobei das Gestell (12, 312) ein unteres Ende (12a, 312a) hat, wobei die Bohrmaschine eine Bohrvorrichtung (20, 320) aufweist, die am unteren Ende (12a, 312a) des Gestells (12, 312) angebracht ist, wobei die Bohrvorrichtung (20, 320) aufweist:
- einen ersten, um eine erste Rotationsachse (X1) drehenden Bohrkörper (30), wobei die erste Rotationsachse (X1) quer zur Längsrichtung (A) des Gestells (12) ist;
- einen ersten Motor (32), der ausgelegt ist, um den ersten Bohrkörper (30) um die erste Rotationsachse (X1) rotatorisch anzutreiben;
- einen zweiten, um eine zweite Rotationsachse (X2) drehenden Bohrkörper (50), wobei die zweite Rotationsachse (X2) im Verhältnis zur ersten Rotationsachse (X1) fest ist;
- einen zweiten Motor (52), der ausgelegt ist, um den zweiten Bohrkörper um die zweite Rotationsachse (X2) rotatorisch anzutreiben;
- einen dritten, um eine dritte Rotationsachse (X3) drehenden Bohrkörper (60), wobei die dritte Rotationsachse (X3) von der ersten Rotationsachse (X1) entfernt und parallel dazu ist;
- eine dritten Motor (62), der ausgelegt ist, um den dritten Bohrkörper (60) um die dritte Rotationsachse (X3) rotatorisch anzutreiben;
- einen vierten, um eine vierte Rotationsachse (X4) drehenden Bohrkörper (70), wobei die vierte Rotationsachse im Verhältnis zur ersten, zweiten und dritten Rotationsachse (X1, X2, X3) fest ist, und
- einen vierten Motor (74), der ausgelegt ist, um den vierten Bohrkörper (70) um die vierte Rotationsachse (74) rotatorisch anzutreiben, wobei sich die erste, zweite, dritte und vierte Rotationsachse (X1, X2, X3, X4) etwa in derselben Ebene (Q) erstrecken, die quer zur Längsrichtung des Gestells ist; und
- ein Träger (40), der am unteren Ende des Gestells angebracht ist und der den ersten, zweiten, dritten, vierten Bohrkörper (30, 50, 60, 70) sowie den ersten, zweiten, dritten und vierten Motor (32, 52, 62, 72) trägt.

2. Bohrmaschine nach Anspruch 1, **dadurch gekennzeichnet, dass** der zweite Bohrkörper (50) imstande ist, im Verhältnis zum ersten Bohrkörper (30) zu drehen.

3. Bohrmaschine nach Anspruch 1 oder 2, **dadurch gekennzeichnet, dass** der vierte Bohrkörper (70) imstande ist, im Verhältnis zum dritten Bohrkörper (60) zu drehen.

4. Bohrmaschine nach einem der Ansprüche 1 bis 3, wobei der Träger eine Platte (41) aufweist, an der der erste, zweite, dritte und vierte Bohrkörper sowie der erste, zweite, dritte und vierte Motor angebracht ist.

5. Bohrmaschine nach einem der vorangehenden Ansprüche, wobei der erste, zweite, dritte und vierte Motor (32, 52, 62, 72) jeweils im ersten, zweiten, dritten und vierten Bohrkörper (30, 50, 60, 70) untergebracht ist.

6. Bohrmaschine nach einem der vorangehenden Ansprüche, wobei der erste, zweite, dritte und vierte Bohrkörper jeweils ein erstes, zweites, drittes und viertes Trommelpaar (34, 54, 64, 74) aufweist, wobei das erste, zweite, dritte und vierte Trommelpaar jeweils mit einer ersten, zweiten, dritten und vierten Reihe von Schneidzähnen (36, 56, 66, 76) versehen ist.

7. Bohrmaschine nach einem der vorangehenden Ansprüche, wobei die erste und zweite Rotationsachse (X1, X2) koaxial sind, und wobei die dritte und vierte Rotationsachse (X3, X4) koaxial sind.

8. Bohrmaschine nach einem der Ansprüche 1 bis 7, wobei die Durchmesser (D3, D4) des zweiten und vierten Bohrkörpers (50, 70) größer als die Durchmesser (D1, D3) des ersten und dritten Bohrkörpers (30, 60) sind.

9. Bohrmaschine nach Anspruch 8, wobei der Abstand zwischen der zweiten und vierten Rotationsachse (X2, X4) größer als der Abstand zwischen der ersten und dritten Rotationsachse (X1, X3) ist.

10. Bohrmaschine nach Anspruch 6 und einem der Ansprüche 8 und 9, wobei die radialen Höhen der Zähne der zweiten und vierten Zahnreihe größer als die radialen Höhen der Zähne der ersten und dritten Zahnreihe sind.

11. Bohrmaschine nach einem der vorangehenden Ansprüche, wobei der erste Bohrkörper (30) eine erste und eine zweite Trommel (34a, 34b) aufweist, wohingegen der zweite Bohrkörper (50) eine dritte und vierte Trommel (54a, 54b) aufweist, und wobei der minimale Abstand (d) zwischen der zweiten und dritten Trommel (34b, 54a), ermittelt in einer zur ersten Rotationsachse parallelen Richtung, kleiner als 5 cm ist.

12. Bohrmaschine nach einem der vorangehenden Ansprüche, **dadurch gekennzeichnet, dass** sie ferner ein Steuerorgan (100) umfasst, um den ersten, zweiten, dritten und vierten Motor unabhängig voneinander zu steuern.

13. Bohrmaschine nach Anspruch 12, **dadurch gekennzeichnet, dass** das Steuerorgan (100) ausgelegt ist, um die Drehgeschwindigkeit und/oder die Drehrichtung des ersten, zweiten, dritten und vierten Motors (32, 52, 62, 72) unabhängig voneinander zu steuern.

14. Bohrmaschine nach Anspruch 12 oder 13, **dadurch gekennzeichnet, dass** der erste, zweite, dritte und vierte Motor (32, 52, 62, 72) hydraulisch sind und dass das Steuerorgan (100) ausgelegt ist, um die hydraulische Leistung anzupassen, die jedem von dem ersten, zweiten, dritten und vierten Motor bereitgestellt wird.

15. Bohrmaschine nach Anspruch 14, **dadurch gekennzeichnet, dass** sie ferner mindestens einen ersten Hydraulikkreis (110, 1100) aufweist, wobei der erste Hydraulikkreis aufweist:
- eine erste Haupthydraulikpumpe (112, 1120);
- ein erstes Verteilerorgan (114, 1140), das mit der ersten Haupthydraulikpumpe verbunden ist, wobei das erste Verteilerorgan (114, 1140) eine erste Gruppe aus zwei Motoren (32, 52) von dem ersten, zweiten, dritten und vierten Motor versorgt.

16. Bohrmaschine nach Anspruch 15, **dadurch gekennzeichnet, dass** die Bohrvorrichtung (20, 20') das erste Verteilerorgan (114, 1140) aufweist.

17. Bohrmaschine nach Anspruch 15 oder 16, wobei das erste Verteilerorgan (114) aufweist:
- einen ersten Haupthydraulikmotor (116), der von der ersten Haupthydraulikpumpe (112) versorgt wird;
- eine erste sekundäre Hydraulikpumpe (118), die von dem ersten Haupthydraulikmotor (116) betätigt wird, wobei die erste sekundäre Hydraulikpumpe (118) den einen der zwei Motoren der ersten Gruppe versorgt;
- eine zweite sekundäre Hydraulikpumpe (120), die von dem ersten Haupthydraulikmotor (116) betätigt wird, wobei die zweite sekundäre Hydraulikpumpe (120) den anderen der zwei Motoren der ersten Gruppe versorgt.

18. Bohrmaschine nach Anspruch 15 oder 16, wobei das erste Verteilerorgan (1140) einen ersten hydraulischen Zusammenschluss (1150) aufweist, der mit der ersten Haupthydraulikpumpe (1120) und mit mindestens einem der Motoren der ersten Gruppe verbunden ist, und einen zweiten hydraulischen Zusammenschluss (1170), der mit der ersten Haupthydraulikpumpe (1120) und mit mindestens dem anderen der Motoren der ersten Gruppe verbunden ist.

19. Bohrmaschine nach einem der Ansprüche 15 bis 18, **dadurch gekennzeichnet, dass** sie ferner einen zweiten Hydraulikkreis (130, 1300) aufweist, der aufweist:
- eine zweite Haupthydraulikpumpe (132, 1320);
- ein zweites Verteilerorgan (134, 1340), das mit der zweiten Haupthydraulikpumpe (132, 1320) verbunden ist, wobei das zweite Verteilerorgan (134, 1340) eine zweite Gruppe aus zwei Motoren (62, 72) von dem ersten, zweiten, dritten und vierten Motor versorgt, wobei sich die zweite Gruppe von der ersten Gruppe unterscheidet.

20. Bohrmaschine nach Anspruch 19, **dadurch gekennzeichnet, dass** die Bohrvorrichtung (20) das zweite Verteilerorgan (134, 1340) aufweist.

21. Verfahren zur Herstellung einer geformten Wand in einem Boden mit Hilfe einer Bohrmaschine nach einem der vorangehenden Ansprüche.

22. Verfahren zur Herstellung einer geformten Wand nach Anspruch 21 mit Hilfe einer Bohrmaschine nach einem der Ansprüche 8 bis 10, wobei die geformte Wand kreisförmig ist.

## Claims

1. A boring machine (10,300) for making a trench (T) in soil (S), the machine comprising a frame (12,312) extending along a longitudinal direction (A), said frame (12,312) having a bottom end (12a,312a), the boring machine having a boring device (20,320) mounted at the bottom end (12a,312a) of the frame (12,312), the boring device (20,320) comprising:
- a first boring member (30) that is rotatable about a first axis of rotation (X1), the first axis of rotation (X1) being transverse to the longitudinal direction (A) of the frame (12);
- a first motor (32) configured to drive rotation of the first boring member (30) about the first axis of rotation (X1);
- a second boring member (50) rotatable about a second axis of rotation (X2), the second axis of rotation (X2) being stationary relative to the first axis of rotation (X1);
- a second motor (52) configured to drive the second boring member in rotation about the second axis of rotation (X2);
- a third boring member (60) rotatable about a third axis of rotation (X3), the third axis of rotation (X3) being spaced apart from and parallel to the first axis of rotation (X1);
- a third motor (62) configured to drive the third boring member (60) in rotation about the third axis of rotation (X3);
- a fourth boring member (70) that is rotatable about a fourth axis of rotation (X4), the fourth axis of rotation being stationary relative to the first, second, and third axes of rotation (X1,X2,X3); and
- a fourth motor (74) configured to drive the fourth boring member (70) in rotation about the fourth axis of rotation (74), the first, second, third, and fourth axes of rotation (X1,X2,X3,X4) lying substantially in a common plane (Q) that is transverse to the longitudinal direction of the frame ; and
- a support (40) that is mounted at the bottom end of the frame and that carries the first, second, third, and fourth boring members (30,50,60,70), together with the first, second, third, and fourth motors (32,52,62,72).

2. A boring machine according to claim 1, **characterized in that** the second boring member (50) is suitable for rotating relative to the first boring member (30).

3. A boring machine according to claim 1 or 2, **characterized in that** the fourth boring member (70) is suitable for rotating relative to the third boring member (60) .

4. A boring machine according to any one of claims 1 to 3, wherein the support comprises a plate (41) to which the first, second, third, and fourth boring members and the first, second, third, and fourth motors are mounted.

5. A boring machine according to any preceding claim, wherein the first, second, third, and fourth motors (32,52,62,72) are housed respectively in the first, second, third, and fourth boring members (30,50,60,70).

6. A boring machine according to any preceding claim, wherein the first, second, third, and fourth boring members comprise respectively first, second, third, and fourth pairs of drums (34,54,64,74), the first, second, third, and fourth pairs of drums being provided respectively with first, second, third, and fourth series of cutter teeth (36,56,66,76).

7. A boring machine according to any preceding claim, wherein the first and second axes of rotation (X1,X2) are colinear, and the third and fourth axes of rotation (X3,X4) are colinear.

8. A boring machine according to any one of claims 1 to 7, wherein the diameters (D3,D4) of the second and fourth boring members (50,70) are greater than the diameters (D1,D3) of the first and third boring members (30,60).

9. A boring machine according to claim 8, wherein the distance between the second and fourth axes of rotation (X2,X4) is greater than the distance between the first and third axes of rotation (X1,X3).

10. A boring machine according to claim 6 and any one of claims 8 and 9, wherein the radial heights of the teeth of the second and fourth series of teeth are greater than the radial heights of the teeth of the first and third series of teeth.

11. A boring machine according to any preceding claim, wherein the first boring member (30) comprises first and second drums (34a,34b), while the second boring member (50) comprises third and fourth drums (54a,54b), and wherein the minimum distance (b) between the second and third drums (34b,54a) considered in a direction parallel to the first axis of rotation is less than 5 cm.

12. A boring machine according to any preceding claim, **characterized in that** it further comprises a control member (100) for controlling the first, second, third, and fourth motors independently of one another.

13. A boring machine according to claim 12, **characterized in that** the control member (100) is configured to control the speeds of rotation and/or the directions of rotation of the first, second, third, and fourth motors (32,52,62,72) independently of one another.

14. A boring machine according to claim 12 or 13, **characterized in that** the first, second, third, and fourth motors (32,52,62,72) are hydraulic, and **in that** the control member (100) is configured to adjust the hydraulic power delivered to each of the first, second, third, and fourth motors.

15. A boring machine according to claim 14, **characterized in that** it further comprises at least a first hydraulic circuit (110,1100), the first hydraulic circuit comprising:
- a first main hydraulic pump (112,1120); and
- a first distribution member (114,1140) connected to the first main hydraulic pump, the first distribution member (114,1140) powering a first group of two motors (32,52) selected from the first, second, third, and fourth motors.

16. A boring machine according to claim 15, **characterized in that** the boring device (20,20') includes the first distribution member (114,1140).

17. A boring machine according to claim 15 or 16, wherein the first distribution member (114) comprises:
- a first main hydraulic motor (116) powered by the first main hydraulic pump (112);
- a first secondary hydraulic pump (118) actuated by said first main hydraulic motor (116), the first secondary hydraulic pump (118) powering one of the two motors of the first group; and
- a second secondary hydraulic pump (120) actuated by said first main hydraulic motor (116), the second secondary hydraulic pump (120) powering the other one of the two motors of the first group.

18. A boring machine according to claim 15 or 16, wherein the first distribution member (1140) comprises a first hydraulic junction (1150) connected to the first main hydraulic pump (1120) and to at least one of the motors of the first group, and a second hydraulic junction (1170) connected to the first main hydraulic pump (1120) and to at least the other one of the motors of the first group.

19. A boring machine according to any one of claims 15 to 18, **characterized in that** it further comprises a second hydraulic circuit (130,1300) comprising:
- a second main hydraulic pump (132,1320); and
- a second distribution member (134,1340) connected to the second main hydraulic pump (134,1340), the second distribution member powering a second group of two motors (62,72) taken from among the first, second, third, and fourth motors, the second group being different from the first group.

20. A boring machine according to claim 19, **characterized in that** the boring device (20) includes the second distribution member (134,1340).

21. A method of making a diaphragm wall in soil by using a boring machine according to any preceding claim.

22. A method of making a diaphragm wall according to claim 21, using the boring machine according to any one of claims 8 to 10, the diaphragm wall being circular.
